# DEMANDE DE BREVET EUROPEEN

(11) **EP 0 406 181 A1**
(43) Date de publication de la demande: **02.01.1991**
(21) Numéro de dépôt: 90830272.2
(22) Date de dépôt: 14.06.1990
(51) Int. Cl.: F24H 3/04

(54) **Appareil thermoélectrique protégé à fonctions multiples générateur d'un jet d'air chaud**

(30) Priorité: 27.06.1989 IT 2131989 U
(71) Demandeur: Della Casa, Franco, I-41100 Modena (IT)
(72) Inventeur: Della Casa, Franco, I-41100 Modena (IT)

(57) **Abrégé**

L'appareil est prévu pour le chauffage d'intérieurs avec air chaud, comme séchoir à cheveux, sèche-lingerie et objets de toutes sortes, même comme chauffe-eau et hydro-masseur grâce à des jets d'air insoufflés dans l'eau de la baignoire qui l'agitent pour frapper le corps humain dans cette même baignoire. L'invention se compose essentiellement d'un moteur électrique (1) muni d'un régulateur (4) électronique qui en varie le nombre des tours au besoin, actionnant un rotor (2) de ventilation ou une série de rotors produisant un jet d'air.

Ce jet peut être plus ou moins chauffé par des résistances (5) électriques ou similaires pourvues de thermostat (6) et de temporisateur (7) automatique programmable avec interrupteur (8) qui agit sur le moteur (1) en l'arrêtant.

L'appareil est caractérisé par plusieurs modes d'emploi pratiques soit dans l'air d'intérieurs (par exemple salles de bains, cuisines, garages pour les voitures, laboratoires d'artisans etc.), en vue de sécher personnes et choses de tous genres soit dans l'eau à chauffer et à agiter pour hydromasser le corps par une série de micro-jets d'air chaud en pression sortant d'un petit tapis (19) pliable submergé dans le liquide d'une baignoire ordinaire.

## Description

La présente invention a pour objet un appareil thermoélectrique protégé à fonctions multiples générateur d'un jet d'air chaud, comprenant un moteur électrique qui actionne un rotor générateur de ce jet insoufflé dans un conduit pourvu de régulateur de pression.

L'invention se réfère au secteur de la technique des dispositifs pour la production d'air chaud dans l'emploi domestique ou dans les laboratoires, spécialement pour sécher la lingerie, les cheveux, des objets variés ou pour chauffer les pièces, l'eau ou d'autres liquides.

En ce qui concerne l'état de la technique dans le domaine de l'invention on connaît des dispositifs à habilitation unique, c'est-à-dire avec une seule fonction, par exemple "föhns" sèche-cheveux, thermoventilateurs etc.; on connaît aussi des hydromasseurs pour baignoires fondés sur le principe de l'agitation de l'eau au moyen d'hélices, rotors ou pompes submergées et autres choses de ce genre.

On ne connaît pas des appareils poli-habilités, à savoir capables de remplir plusieurs fonctions soit dans l'air ambiant soit dans l'eau, qui pourvoient particulièrement aux exigences multiples dans la maison en chauffant l'air ou l'eau, en séchant les cheveux, la lingerie etc. et en procurant au corps des hydromassages bienfaisants avec la plus complète sécurité dans la baignoire.

Le but de l'invention est de remédier aux services limités des dispositifs actuels en réalisant un nouvel appareil thermoélectrique à emplois domestiques qui concentre en soi-même une pluralité de performances, qui en bref permettent de chauffer les pièces, de sécher les objets mouillés les plus variés, ainsi que les cheveux ou autres parties du corps après les avoir lavés ou encore de chauffer l'eau dans les baignoires et enfin de masser tout le corps immergé dans la baignoire par des jets bienfaisants aux petites bulles d'air produits par l'appareil créé.

Un but dérivé de l'invention, en vertu de la combinaison de plusieurs fonctions dans un appareil thermoélectrique unitaire, est la réduction remarquable des pertes économiques qu'on peut obtenir avec le nouvel appareil, en évitant les différents prix d'achat préliminaires de plusieurs objets (chacun pourvu de son spécial emploi) et la répétition des frais de gestion et d'entretien de plusieurs appareils pour les fonctions variées d'emploi dans la maison et dans les laboratoires où il sont utilisés.

Les principaux avantages de l'invention sont ci-dessous brièvement soulignés:
1) Economie d'achat de l'appareil soit pour son prix très bon marché ou pour sa pluralité de fonctions (grâce à l'union dans un seul appareil électrodomestique de plusieurs performances) et frais réduits de gestion en vertu d'un rapport avantageux "consommation d'énergie-rendement".
2) Possibilité d'une transformation facile et immédiate de l'appareil dans la version d'emploi choisie, au moyen de simples et rationnels accessoires, élements et raccords etc. prévus sur l'appareil ou qui sont fournis avec.
3) Adaptabilité d'installation de l'appareil de façon fixe au mur avec ses propres crocs, mobile sur le parquet ou sur un support quelconque dans les habitations et laboratoires.
4) Sécurité de fonctionnement de l'appareil (dans l'air ainsi que dans l'eau) grâce aux principes spéciaux de fabrication de l'isolation de tous contacts électriques avec l'extérieur et au fait que les membres électriques ne sont jamais touchés par l'eau ou par l'air humide, parce qu' un conduit spécial (qui forme le moyen de support pour l'application de chaque accessoire) ne contient aucune pièce ou aucun élément conducteur d'électricité, mais il pourvoit seulement à expulser l'air chaud à pression réglable par un dispositif électronique ou soupape.

D'autres caractéristiques et avantages de l'invention résulteront au cours de la description détaillée qui suit en relation aux planches des dessins ci-jointes, qui montrent - à titre d'exemple non limitatif - une forme préférable d'exploitation pratique de la même invention et qui expose l'idée de solution qui en constitue l'essence.
La Fig. 1 de la planche 1 est une représentation - en plante de l'appareil thermoélectrique protégé à fonctions multiples.
La Fig. 2 de la planche 2 en est une vue perpective en coupé avec les principaux éléments constituant l'appareil thermoélectrique qui met particulièrement en évidence le moteur électrique qui actionne le rotor de ventilation produisant le jet d'air principal, le régulateur de la pression de l'air, les résistances électriques qui chauffent ce jet d'air, le thermostat qui en règle la température et le temporisateur qui dirige le temps de fonctionnement de tous ces éléments.
La Fig. 3 de la planche 3 est une vue en élévation de l'appareil thermoélectrique dans la version d'usage comme séchoir à cheveux, sèche-lingerie (ou d'autres objets) et chauffe-baignoire (ou pièces en général), avec manchon rigide d'où sort l'air chaud à pression réglable.
La Fig. 4 de la planche 3 est une vue en élévation dans la version d'emploi comme sèche-cheveux, sèche-lingerie ou objets variés etc. avec manchon flexible pourvu de poignée terminale orientable.
La Fig. 5 de la planche 3 est une vue en élévation dans la version de sèche-cheveux avec manchon flexible et casque terminal à appliquer à la tête de la personne soit pour utilisation domestique soit pour coiffeurs.
La Fig. 6 de la planche 3 en est une vue dans la version pour hydromassage avec manchon flexible et petit tapis pliable immergé dans la baignoire d'où sort une série de micro-jets d'air chaud en pression qui gargouillent dans l'eau et qui font agiter le liquide avec énergie et direction réglable.

Conformément à la présente invention, l'appareil thermoélectrique protégé à fonctions multiples générateur d'un jet d'air chaud comprend essentiellement un moteur 1 électrique qui actionne un rotor 2 de ventilation produisant ce jet d'air.

Un régulateur 4 de pression électronique, qui actionne directement le moteur 1 électrique et par conséquent le nombre de tours du rotor 2 en variant la quantité d'air introduit dans le conduit 3, est commandé par un manchon 9 spécial externe (muni de son indicateur avec les signes moins, zéro et plus).

A proximité de ce rotor 2 sont positionnées les résistances 5 électriques avec thermostat 7 pour chauffer le jet d'air aux températures graduables de 0° à 93° C. au moyen du manche 10 externe (avec indicateur ayant les lettres A pour 0°, B pour 30°, C pour 60° e D pour 93°).

Le temporisateur 7, actionné par l'autre manchon 11 extérieur, s'occupe du fonctionnement de l'appareil pour un temps variable de quelques minutes/secondes jusqu'à 24 heures, assurant le coupage automatique de l'appareil après le temps d'utilisation programmé à l'avance.

Le moteur électrique 1, le rotor 2 (ou la série de rotors) et chaque partie électrique ou conductrice formant l'appareil sont fabriqués selon les plus sévères et les plus récentes règles internationales de sécurité.

Chaque partie électrique est isolée et munie de couples thermofusibles qui l'écartent automatiquement de tous contacts électriques par l'interruption de son fonctionnement en cas de voltage dans cette partie ou de court-circuit.

La sécurité de l'appareil thermoélectrique est absolue parce qu' aucune partie ou organe en tension ne sont mis au contact avec des objets mouillés ou l'air humide ou l'eau de la baignoire. Soit le conduit 3 soit les manchons 15 et 16 et le petit tapis 19 pliant pour hydromassage à submerger dans la baignoire ne contiennent aucune partie ou aucun contact électrique et sont fabriqués en matière plastique (non conductrice d'électricité) thermorésistante et indéformable jusqu'à une température proche de 120° C.

L'appareil peut être pourvu d'un ozoniseur 25 à actionner lorsque l'appareil est employé comme hydromasseur ou autres emplois.

L'appareil est prévu en général pour une alimentation électrique de 220 V. avec 1200 W. et 50/60 Hz., mais il peut être fabriqué pour n'importe quels autres voltage, puissance, période etc.

Le petit tapis 1 à hydromasser est constitué d'une série parallèle de petits tuyaux 21 flexibles avec micro-trous) 22 insérés dans des membres 20 perpendiculaires articulés de support.

Ces petits tuyaux 21 sont libres de tourner sur leur axe au moyen d'une opération manuelle pour permettre de diriger les jets d'air vers le haut (avec massage plus direct) ou vers le bas (avec massage plus diffus).

Pour être plus précis résumons ici brièvement les opérations nécessaires au fonctionnement de l'appareil thermoélectrique sans pour cela les limiter à un seul mode d'exécution.

L'usager insère la fiche 26 avec fil 27 dans le réseau.

Lorsqu'on a choisi le mode d'installation de l'appareil fixe (habituellement verticale) on applique celui-ci au mur au moyen de la plaque 12 Après, on insère le manchon 15 rigide dans l'ouverture 14 du conduit 3 et on actionne les boutons 9, 10 et 11 pour prédéterminer respectivement la pression de l'air, sa température et le temps de fonctionnement de l'appareil.

Dans cette position l'appareil est utilisé comme chauffe-pièces (par exemple chauffe-salle de bains) ou comme sèche-lingerie ou autres objets (par exemple sèche-films dans les laboratoires de développement et tirage photographiques).

Toutefois l'appareil peut être utilisé comme sèche-cheveux en remplaçant le manchon 15 rigide par l'autre manchon 16 flexible pourvu d'une commode poignée.

Cette poignée 17-peut être remplacée par un casque 18 servant à recouvrir la tête et la chevelure de la personne (même pour la mise en plis) recommandé soit dans la maison soit dans les salons de coiffure et de beauté.

L'usager peut se servir de l'appareil comme chauffe-eau en introduisant dans la baignoire ou dans le lavabo ou dans n'importe quel récipient l'extrémité du manchon 15 ou 16 ou la poignée 17. Enfin, on peut utiliser l'appareil comme hydromasseur en appliquant au raccord 23, qui forme un tout avec le petit tapis 19 pliable, le manchon 16 flexible.

L'usager s'occupe donc d'étendre sur le fond 24 de la baignoire ordinaire le petit tapis 19 pliable qui s'adapte à toutes formes de baignoire grâce à son repliement.

On actionne donc les boutons 9, 10 et 11 pour préfixer, comme déjà dit ci-dessus, la pression de l'air, sa température et le temps de fonctionnement du moteur électrique 1.

Après la disposition des micro-trous 22 des petits tuyaux 21, on obtiendra un jet d'air vers le haut (avec une plus grande énergie des jets d'air et l'agitation de l'eau, c'est-à-dire avec un massage plus direct) ou vers le bas (avec une moindre force des jets et massage plus diffus).

Au coupage par l'interrupteur 8 il faut enlever le petit tapis 19 du raccord 23 avant de l'extraire de la baignoire.

Naturellement, considéré valable le principe de l'invention, les formes de sa réalisation, et les détails de sa fabrication pourront largement varier au regard de ce qu'on a décrit et represénté sans pour cela sortir du domaine de protection et de l'idée de solution qui en constitue l'essence.

## Revendications

1.- Appareil thermoélectrique protégé à fonctions multiples générateur d'un jet d'air chaud, comprenant un moteur (1) électrique qui actionne un rotor (2) de ventilation qui produit le jet d'air chaud, caractérisé en ce que le susdit moteur (1) électrique est pourvu d'un temporisateur (7) automatique avec interrupteur (8) pour programmer la durée du fonctionnement et son coupage, en ce que le jet d'air créé par le rotor (2) dans la mesure de presque 20 dm3 la minute/seconde est chauffé jusqu'à la température maximale de 93° C. par des résistances électriques (5) ou plaques chauffantes ou éléments similaires pourvus de thermostat (6) qui les inactive lorsqu'elles atteignent la température maximale et encore en ce que ledit jet est insoufflé dans un conduit (3) de sortie muni de régulateur (4) de pression qui permet le passage total de ce jet ou en réduit le débit au minimum avec toutes graduations intermédiaires.

2.- Appareil thermoélectrique protégé à plusieurs utilisations, selon la revendication 1, caractérisé en ce qu'un rotor (2) de ventilation produit un jet d'air chaud à pression élevée avec un débit de presque 20 dm3 la minute/seconde qui est tout insoufflé dans le conduit (3) de sortie pourvu d'un régulateur (4) ou soupape permettant son passage total ou le réduisant au minimum avec toutes graduations intermédiaires selon la puissance du jet d'air choisie.

3.- Appareil thermoélectrique protégé à fonctions multiples selon la revendication 1, caractérisé en ce qu'une série de résistances (5) électriques ou plaques chauffantes ou éléments similaires sont situés entre ledit rotor (2) et le conduit (3) pour chauffer le jet d'air en le portant aux valeurs comprises entre la température de l'air ambiant jusqu'à 93° C. programmable en l'occurence pour obtenir un jet en sortie aux valeurs proches des susdites et en ce qu' un thermostat (6) s'occupe d'inactiver ces résistances (5) lorsqu'elles atteignent la température maximale préfixée et de les réactiver lorsqu'elles atteignent la température minimale.

4.- Appareil thermoélectrique protégé à fonctions multiples selon la revendication 1, caractérisé en ce qu'un temporisateur (7), pourvu d'interrupteur (8) électrique, est prévu pour préfixer le temps de fonctionnement de l'appareil permettant son utilisation automatique et le coupage de toutes parties électriques lorsque s'arrête la course du contact électrique de 0 à 30 minutes ou de 0 à 24 heures programmable au moyen du susdit temporisateur (7).

5.- Appareil thermoélectrique protégé à fonctions multiples selon la revendication 1, caractérisé en ce qu' il comprend un rotor (2) de ventilation ou hélice pour émettre un jet d'air à pression variable et avec température en sortie selon des valeurs comprises entre la température de l'air ambiant et les 93° C. pour le chauffage de l'air pour sécher corps et objets variés ou de l'eau et autres liquides dans tous récipients même baignoires ordinaires pour hydromasser le corps humain par effet du jet d'air en pression qui gargouille dans l'eau.

6.- Appareil thermoélectrique protégé à fonctions multiples selon la revendication 1, caractérisé en ce qu' une plaque (12) spéciale avec vis (13) de serrage pour son fixage au mur par un manchon (15) rigide inséré dans l'ouverture (14) du conduit(3).

7.- Appareil thermoélectrique protégé à fonctions multiples selon la revendication 1, caractérisé en ce qu' un manchon (16) flexible avec poignée (17) est inséré dans l'ouverture (14) du conduit (3) d'un casque (18) livré avec.

8.- Appareil thermoélectrique protégé à fonctions multiples selon la revendication 1, caractérisé en ce qu' un petit tapis (19) constitué par une série de petits tuyaux (21) parallèles pivotant sur leur axe insérés dans des membres (20) perpendiculaires articulés de support est appliqué au moyen d'un raccord (23) au manchon (16) flexible pour être submergé étendu sur le fond (24) d'un récipient ou même d'une baignoire ordinaire contenant de l'eau ou d'autres liquides, par le tapis (19) d'où sort le jet d'air en pression qui gargouille dans l'eau en l'agitant par des myriades de petites bulles et caractérisé encore en ce que l'appareil est muni d'un ozoniseur (25) calibré.
